# EUROPÄISCHE PATENTSCHRIFT

(11) **EP 2 808 285 B1**
(45) Veröffentlichungstag und Bekanntmachung des Hinweises auf die Patenterteilung: **01.08.2018**
(21) Anmeldenummer: 13169520.7
(22) Anmeldetag: 28.05.2013
(51) Int. Cl.: B66B 5/02, B66B 7/12

(54) **Aufzugsanlage**
Lift assembly
Installation d'ascenseur

(43) Veröffentlichungstag der Anmeldung: 03.12.2014
(73) Patentinhaber: Inventio AG, 6052 Hergiswil (CH)
(72) Erfinder: Dold, Florian, 6037 Root (CH)

(56) Entgegenhaltungen:
- WO-A1-2010/072549
- WO-A1-2012/030332
- US-A1- 2011 148 442

## Beschreibung

Die vorliegende Erfindung betrifft eine Aufzugsanlage mit einer Überwachungsvorrichtung für ein Tragmittel, sowie ein Verfahren zur Überwachung zumindest eines Tragmittels in einer Aufzugsanlage.

Bei Aufzugsanlagen wurden zum Tragen und / oder Antreiben einer Aufzugskabine herkömmlicherweise Stahlseile als Tragmittel eingesetzt. Gemäss einer Weiterentwicklung solcher Stahlseile werden auch riemenartige Tragmittel, welche Zugträger und eine um die Zugträger angeordnete Ummantelung aufweisen, eingesetzt. Solche riemenartigen Tragmittel lassen sich jedoch nicht auf herkömmliche Art überwachen, weil die Zugträger, welche eine Bruchlast des Tragmittels bestimmen, nicht sichtbar sind durch die Ummantelung.

Zur Überwachung solcher Zugträger in riemenartigen Tragmitteln kann ein Prüfstrom an die Zugträger angelegt werden. In dem so gebildeten Stromkreis oder in mehreren so gebildeten Stromkreisen wird ein Stromfluss bzw. eine Stromstärke, eine Spannung, ein elektrischer Widerstand oder eine elektrische Leitfähigkeit gemessen. Anhand einer derart gemessenen Grösse kann auf eine Intaktheit bzw. einen Abnützungsgrad des Tragmittels zurückgeschlossen werden. Verringert sich nämlich der Durchmesser eines Zugträgers durch Brüche einzelner Drähte oder durch metallischen Abrieb, wächst der elektrische Widerstand dieses Zugträgers an.

Das Patent US7123030B2 offenbart ein solches Verfahren zur Bestimmung eines Abnützungsgrades eines riemenartigen Tragmittels. Anhand eines bestimmten elektrischen Widerstandes von elektrisch leitenden Zugträgern wird auf eine Bruchkraft des Tragmittels geschlossen.

Ein weiteres Verfahren zur Überwachung eines Abnutzungszustandes eines riemenartigen Tragmittels in einer Aufzugsanlage ist aus dem Dokument US 2011/148442 A1 bekannt.

Hierbei werden durch Überwachung des elektrischen Widerstandes der Zugträger des Tragmittels unterschiedliche Abnutzungszustände detektiert.

Bei einer solchen im Stand der Technik beschriebenen Überwachungsmethode kann allerdings nur eine generelle Aussage über den Zustand eines Tragmittels gemacht werden. Es ist daher wünschenswert, eine detailliertere Überwachung von ummantelten Zugträgern in Tragmitteln zu Verfügung zu haben, um eine situationsgerechte Reaktion auslösen zu können.

Es ist daher eine Aufgabe der vorliegenden Erfindung, ein Verfahren zur Überwachung eines Tragmittels in einer Aufzugsanlage zur Verfügung zu stellen, welches eine präzise Aussage über den Zustand des Tragmittels zulässt. Zudem soll das Verfahren mit kostengünstigen Mitteln durchführbar sein. Es ist zudem eine Aufgabe der vorliegenden Erfindung, eine Aufzugsanlage mit einem Tragmittel zur Verfügung zu stellen, wobei in der Aufzugsanlage ein solches Verfahren durchführbar ist.

Zur Lösung dieser Aufgabe wird zunächst ein Verfahren zur Überwachung zumindest eines Tragmittels in einer Aufzugsanlage vorgeschlagen. Das Tragmittel umfasst elektrisch leitende Zugträger, welche von einem elektrisch isolierenden Mantel umgeben sind. Das Verfahren umfasst folgende Schritte:
Überwachen eines elektrischen Widerstandes der Zugträger, wobei durch eine Überwachungsvorrichtung zumindest zwei der Zustände: unterbrochener Zugträger, geerdeter Zugträger, und beschädigter Zugträger feststellbar sind;
Auswerten der festgestellten Zustände der Zugträger, wobei die Zustände einem Warnzustand zugeordnet werden; und
Weiterbetreiben oder Weiterbetreiben unter Absetzung einer Vorwarnung oder Ausserbetriebnehmen der Aufzugsanlage unter Berücksichtigung des Warnzustandes.

Ein solches Verfahren hat den Vorteil, dass eine situationsgerechte Reaktion auf die unterschiedlichen Zustände des Tragmittels ermöglicht wird. Durch das Aufteilen in drei verschiedene geschädigte Zustände der Zugträger anhand einer Veränderung der elektrischen Charakteristika der Zugträger ist es möglich, durch entsprechende Gewichtung dieser Zustände einem Tragmittel bzw. allen Tragmitteln einer Aufzugsanlage einen Warnzustand zuzuordnen. Ein solcher Warnzustand kann wiederum auf einfache Art und Weise dazu benützt werden, eine entsprechende Reaktion situationsgerecht auszulösen. Somit erlaubt es dieses Verfahren, den Zustand eines Tragmittels genauer einzuschätzen und somit unnötige Ausserbetriebnahmen der Aufzugsanlage zu vermeiden bzw. gefährliches Weiterbetreiben der Aufzugsanlage zu verhindern.

In einer vorteilhaften Weiterbildung sind beim Überwachen drei Zustände durch die Überwachungsvorrichtung feststellbar. Dies hat den Vorteil, dass ein Zustand des Tragmittels noch genauer eingeschätzt werden kann, als das dies möglich ist mit lediglich zwei verschiedenen defekten Zuständen der Zugträger.

In diesem Zusammenhang bedeutet der Begriff "unterbrochener Zugträger" eine Situation, in welcher ein Zugträger an einer Stelle im Wesentlichen so unterbrochen ist, dass im Wesentlichen kein elektrischer Strom über diese Stelle fliessen kann. Der Begriff "geerdeter Zugträger" bedeutet in diesem Zusammenhang, dass ein Zugträger derart Kontakt mit einem geerdeten Element hat, dass elektrischer Strom, welcher an dem Zugträger angelegt wird, im Wesentlichen über dieses geerdete Element abfliesst. Der Begriff "beschädigter Zugträger" bedeutet in diesem Zusammenhang, dass der Zugträger an zumindest einer Stelle eine Beschädigung, beispielsweise in Form einzelner Drahtbrüche oder in Form angerosteter Drähte, aufweist, sodass sich ein elektrischer Widerstand dieses Zugträgers aufgrund dieser beschädigten Stellen verändert. Solche Beschädigungen der Zugträger haben in der Regel den Effekt, dass sich ein elektrischer Widerstand eines betroffenen Zugträgers vergrössert. Ein "beschädigter Zugträger" kann auch dann vorliegen, wenn Aufgrund einer Beschädigung zwei benachbarte Zugträger elektrisch miteinander in Kontakt stehen. Dies ist beispielsweise dann der Fall, wenn das Mantelmaterial zwischen zwei Zugträgern beschädigt ist oder wenn ein gebrochener Draht eines Zugträgers einen benachbarten Zugträger berührt. Solche Querschlüsse zwischen Zugträgern haben in der Regel den Effekt, dass sich ein elektrischer Widerstand eines betroffenen Zugträgers verringert.

Diese drei unterschiedenen defekten Zustände eines Zugträgers sind auf einfache Art und Weise durch eine Bestimmung eines elektrischen Widerstandes des Zugträgers feststellbar. Strebt der elektrische Widerstand eines Zugträgers gegen unendlich, liegt ein unterbrochener Zugträger vor. Strebt der elektrische Widerstand des Zugträgers gegen Null, so liegt hingegen ein geerdeter Zugträger vor. Ändert sich der elektrische Widerstand eines Zugträgers, so liegt ein beschädigter Zugträger mit zumindest einer beschädigten Stelle vor. Erfindungsgemäß werden beim Auswerten sowohl jedem einzelnen Tragmittel mit allen dazugehörigen Zugträgern als auch einer Summe aller Tragmittel in der Aufzugsanlage mit allen dazugehörigen Zugträgern je einen Warnzustand zugeordnet. Ein solches Verfahren hat den Vorteil, dass sowohl gefährliche Situationen aufgrund einzelner defekter Tragmittel erkannt werden, wie auch gefährliche Situationen aufgrund einer Summe von Defekten in verschiedenen Tragmitteln einer Aufzugsanlage. So können beispielsweise kleine Defekte in je einem von drei Tragmitteln einer Aufzugsanlage einen gefährlichen Zustand darstellen, obwohl das einzelne Tragmittel für sich alleine betrachtet noch nicht einem gefährlichen Zustand zugeordnet werden müsste. Andererseits kann durch ein solches Verfahren eine gefährliche Situation erkannt werden, in welcher nur eines von mehreren Tragmitteln einer Aufzugsanlage Defekte aufweist, dafür aber so gravierende Defekte, dass eine gefährliche Situation für die gesamte Aufzugsanlage vorliegt. Würde man in einer solchen Situation nur die Gesamtheit der Defekte aller Tragmittel betrachten, würde diese Situation nicht richtig eingeschätzt werden können. Erfindungsgemäß ist für das Weiterbetreiben bzw. Ausserbetriebnehmen der Aufzugsanlage ein schwerwiegendster Warnzustand, ausgewählt aus dem schwerwiegendsten Warnzustand jedes einzelnen Tragmittels und dem Warnzustand der Summe aller Tragmittel, massgebend. Dadurch wird sichergestellt, dass jede Art von gefährlichen Situationen erkannt werden kann.

In einer beispielhaften Ausführungsform können den Zugträgern zumindest die Warnzustände
- kein Fehler
- Fehler 1. Grades
- Fehler 2. Grades
zugeordnet werden. Durch eine derartige Aufteilung bei der Auswertung anhand der festgestellten Zustände der Zugträger ist es möglich, situationsgerechte Massnahmen einzuleiten.
In einer beispielhaften Ausführungsform führt beim Weiterbetreiben oder Weiterbetreiben unter Absetzung einer Vorwarnung oder Ausserbetriebnehmen der Aufzugsanlage der Warnzustand kein Fehler zum Weiterbetreiben der Aufzugsanlage, der Warnzustand Fehler 1. Grades zum Weiterbetreiben unter Absetzung einer Vorwarnung, und der Warnzustand Fehler 2. Grades zur Ausserbetriebnahme des Aufzuges.

In einer beispielhaften Ausführungsform führt beim Auswerten ein unterbrochener Zugträger oder ein geerdeter Zugträger zu einem schwerwiegenderen Warnzustand als ein beschädigter Zugträger. Der Vorteil einer derartigen beispielhaften Gewichtung der verschiedenen Defekte der Zugträger liegt darin, dass je nach Beschaffenheit des

Tragmittels situationsgerecht auf Defekte der Zugträger reagiert werden kann.

In einer beispielhaften Ausführungsform wird einem Tragmittel mit einem unterbrochenen Zugträger oder einem geerdeten Zugträger in jedem Fall ein Fehler 2. Grades zugeordnet.

In einer beispielhaften Ausführungsform führt ein Tragmittel mit zumindest einem beschädigten Zugträger dann zu einem Fehler 1. Grades, wenn höchstens ein Zugträger pro Tragmittel einen beschädigten Zugträger aufweist und wenn die Anzahl beschädigter Zugträger kleiner ist als die Anzahl Tragmittel. Zudem führt ein Tragmittel mit zumindest einem beschädigten Zugträger dann zu einem Fehler 2. Grades, wenn mehr als ein Zugträger pro Tragmittel beschädigt ist oder wenn die Anzahl beschädigter Zugträger gleich gross oder grösser ist als die Anzahl Tragmittel. Eine solche beispielhafte Gewichtung der verschiedenen defekten Zustände der Zugträger hat den Vorteil, dass eine Aufzugsanlage bei ungefährlichen Defekten unter Absetzung einer Vorwarnung Weiterbetrieben werden kann, und jedoch bei gefährlichen Defekten der Zugträger auf sichere Art und Weise ausser Betrieb genommen werden kann.

In einer beispielhaften Ausführungsform wird beim Ausserbetriebnehmen der Aufzugsanlage eine vordefinierte Position einer Aufzugskabine angefahren, bevor die Aufzugsanlage für weitere Fahrten ausser Betrieb gesetzt wird. Eine solche vordefinierte Position der Aufzugskabine kann beispielsweise der nächste öffentliche Halt ausgehend von einer aktuellen Position der Aufzugskabine sein. Dies hat den Vorteil, dass Passagiere, welche sich zum Zeitpunkt der Feststellung eines schwerwiegenderen Defektes der Tragmittel in der Aufzugskabine befinden, möglichst rasch die Aufzugsanlage verlassen können.

In einer beispielhaften Ausführungsform wird beim Weiterbetreiben unter Absetzung einer Vorwarnung eine für die Aufzugsanlage zuständige Unterhaltsstelle über den festgestellten Zustand der Zugträger oder über den dazu zugeordneten Warnzustand informiert. Dies hat den Vorteil, dass die für die Aufzugsanlage zuständige Unterhaltsstelle einen Service bzw. einen Unterhalt der Aufzugsanlage gemäss dieser Information planen kann.

In einer beispielhaften Ausführungsform umfasst das Verfahren weiter den Schritt:
- Anzeigen eines festgestellten Zustandes der Zugträger oder eines den Tragmitteln zugeordneten Warnzustandes an einer in der Aufzugsanlage angeordneten Anzeigeeinrichtung. Ein solches Verfahren hat den Vorteil, dass ein Aufzugstechniker vor Ort unmittelbar den Zustand der Zugträger bzw. der Tragmittel ablesen kann.

Die eingangs gestellte Aufgabe wird zudem gelöst durch eine Aufzugsanlage mit zumindest einem Tragmittel, wobei das Tragmittel elektrisch leitende Zugträger umfasst, welche von einem elektrisch isolierenden Mantel umgeben sind. Die Aufzugsanlage umfasst weiterhin eine dem Tragmittel zugeordnete Überwachungsvorrichtung, wobei in der Aufzugsanlage ein Verfahren, wie es oben beschrieben ist, durchführbar ist.

Das hier offenbarte Verfahren zur Überwachung eines Tragmittels in einer Aufzugsanlage kann in unterschiedlichen Arten von Aufzugsanlagen eingesetzt werden. So können beispielsweise Aufzugsanlagen mit oder ohne Schacht, mit oder ohne Gegengewicht, oder Aufzugsanlagen mit unterschiedlichen Übersetzungsverhältnissen eingesetzt werden. Somit kann jedes Tragmittel, welches elektrisch leitende Zugträger umfasst, welche von einem elektrisch isolierenden Mantel umgeben sind, in einer Aufzugsanlage, mit der hier offenbarten Methode bzw. Vorrichtung überwacht werden.

Anhand von Figuren wird die Erfindung symbolisch und beispielhaft näher erläutert. Es zeigen:
- Figur 1: eine beispielhafte Ausführungsform einer Aufzugsanlage;
- Figur 2: eine beispielhafte Ausführungsform eines Tragmittels; und
- Figur 3: beispielhafte Auswertungstabellen zum Auswerten festgestellter Zustände von Zugträgern.

Die in Figur 1 schematisch und beispielhaft dargestellte Aufzugsanlage 40 beinhaltet eine Aufzugskabine 41, ein Gegengewicht 42 und ein Tragmittel 1 sowie eine Treibscheibe 43 mit zugeordnetem Antriebsmotor 44. Die Treibscheibe 43 treibt das Tragmittel 1 an und bewegt damit die Aufzugskabine 41 und das Gegengewicht 42 gegengleich. Der Antriebsmotor 44 ist von einer Aufzugssteuerung 45 gesteuert. Die Kabine 41 ist gestaltet, um Personen oder Güter aufzunehmen und zwischen Etagen eines Gebäudes zu transportieren. Kabine 41 und Gegengewicht 42 sind entlang von Führungen (nicht dargestellt) geführt. Im Beispiel sind die Kabine 41 und das Gegengewicht 42 jeweils an Tragrollen 46 aufgehängt. Das Tragmittel 1 ist dabei an einer ersten Tragmittelbefestigungsvorrichtung 47 festgemacht, und dann zunächst um die Tragrolle 46 des Gegengewichts 42 geführt. Sodann ist das Tragmittel 1 über die Treibscheibe 43 gelegt, um die Tragrolle 46 der Kabine 41 geführt, und schliesslich durch eine zweite Tragmittelbefestigungsvorrichtung 47 mit einem Fixpunkt verbunden. Dies bedeutet, dass das Tragmittel 1 mit einer entsprechend einem Umhängefaktor höheren Geschwindigkeit über den Antrieb 43, 44 läuft, als sich Kabine 41 bzw. Gegengewicht 42 bewegen. Im Beispiel beträgt der Umhängefaktor 2:1.

Ein loses Ende 1.1 des Tragmittels 1 ist mit einer Kontaktierungsvorrichtung 2 zur temporären oder permanenten elektrischen Kontaktierung der Zugträger und somit zur Überwachung des Tragmittels 1 versehen. Im dargestellten Beispiel ist an beiden Enden 1.1 des Tragmittels 1 eine derartige Kontaktierungsvorrichtung 2 angeordnet. In einer alternativen nicht dargestellten Ausführungsform ist nur eine Kontaktierungsvorrichtung 2 an einem der Tragmittelenden 1.1 angeordnet, und die Zugträger am anderen Tragmittelende 1.1 sind elektrisch miteinander verbunden. Die Tragmittelenden 1.1 sind von der Zugkraft im Tragmittel 1 nicht mehr belastet, da diese Zugkraft bereits vorgängig über die Tragmittelbefestigungsvorrichtungen 47 in das Gebäude geleitet ist. Die Kontaktierungsvorrichtungen 2 sind also in einem nicht überrollten Bereich des Tragmittels 1 und ausserhalb des belasteten Bereichs des Tragmittels 1 angeordnet.

Im Beispiel ist die Kontaktierungsvorrichtung 2 an einem Ende des Tragmittels 1.1 mit einer Überwachungsvorrichtung 3 verbunden. Die Überwachungsvorrichtung 3 verschaltet dabei die Zugträger des Tragmittels 1 als elektrische Widerstände in einer elektrischen Verschaltung zur Bestimmung von elektrischen Widerständen. Die Überwachungsvorrichtung 3 ist zudem mit der Aufzugssteuerung 45 verbunden. Diese Verbindung kann beispielsweise als paralleles Relais oder als BUS-System ausgebildet sein. Dadurch kann ein Signal oder ein Messwert von der Überwachungsvorrichtung 3 an die Aufzugssteuerung 45 übermittelt werden, um den Zustand des Tragmittels 1, wie ermittelt von der Überwachungsvorrichtung 3, in einer Steuerung des Aufzuges 40 zu berücksichtigen.

Die gezeigte Aufzugsanlage 40 in Figur 1 ist beispielhaft. Andere Umhängefaktoren und Anordnungen, wie beispielsweise Aufzugsanlagen ohne Gegengewicht, sind möglich. Die Kontaktierungsvorrichtung 2 zur Kontaktierung des Tragmittels 1 wird dann entsprechend der Platzierung der Tragmittelbefestigungsvorrichtungen 47 angeordnet.

In Figur 2 ist ein Abschnitt einer beispielhaften Ausführungsform eines Tragmittels 1 dargestellt. Das Tragmittel 1 umfasst mehrere parallel zueinander angeordnete elektrisch leitende Zugträger 5, welche von einem Mantel 6 umhüllt sind. Zur elektrischen Kontaktierung der Zugträger 5 kann der Mantel 6 beispielsweise durchstochen oder entfernt werden, oder die Zugträger 5 können auch stirnseitig von einer Kontaktierungsvorrichtung 2 elektrisch kontaktiert werden.
In diesem Beispiel ist das Tragmittel mit Längsrippen auf einer Traktionsseite ausgestattet. Solche Längsrippen verbessern ein Traktionsverhalten des Tragmittels 1 auf der Treibscheibe 43 und erleichtern zudem eine seitliche Führung des Tragmittels 1 auf der Treibscheibe 43. Das Tragmittel 1 kann jedoch auch anders ausgestaltet werden, beispielsweise ohne Längsrippen, oder mit einer anderen Anzahl oder anderen Anordnung der Zugträger 5. Wesentlich für die Erfindung ist es, dass die Zugträger 5 elektrisch leitend ausgestaltet sind.

In Figur 3 sind beispielhafte Auswertungstabellen für das Auswerten der festgestellten Zustände der Zugträger dargestellt. Durch solche Auswertungstabellen können die festgestellten Zustände der Zugträger einem Warnzustand zugeordnet werden. Dabei ist jeweils der Warnzustand in der Spalte ganz links abgebildet. Die festgestellten Zustände der Zugträger sind in den übrigen Spalten dargestellt.

Die oberste Tabelle in Figur 3, welche eine beispielhafte Auswertungstabelle für ein individuelles Tragmittel darstellt, lässt sich folgendermassen interpretieren:
Liegen Null unterbrochene Zugträger, null geerdete Zugträger und null beschädigte Zugträger vor, so wird dem Tragmittel der Warnzustand "kein Fehler" zugeordnet. Liegt nur ein beschädigter Zugträger vor, so wird der Warnzustand "Fehler 1. Grades" dem Tragmittel zugeordnet. Liegen jedoch zumindest ein unterbrochener Zugträger oder zumindest ein geerdeter Zugträger oder zumindest zwei beschädigte Zugträger vor, so wird dem Tragmittel der Warnzustand "Fehler 2. Grades" zugeordnet. Aufgrund des zugeordneten Warnzustandes wird die Anlage weiterbetrieben oder weiterbetrieben unter Absetzung einer Vorwarnung oder ausser Betrieb genommen.

Die zweite, dritte und vierte Auswertungstabelle in Figur 3 ist jeweils ein Ausführungsbeispiel für Aufzugsanlagen mit zwei, drei oder vier Tragmitteln. Dabei werden wie oben zur ersten Tabelle in Figur 3 ausgeführt, verschiedene Wamzustände für verschiedene Defekte der Zugträger zugeordnet. In diesem Beispiel führen beschädigte Zugträger erst dann zu einem Fehler 2. Grades, wenn die Anzahl beschädigter Zugträger gleich gross oder grösser ist als die Anzahl der Tragmittel in der Aufzugsanlage. Ein unterbrochener oder ein geerdeter Zugträger führt jedoch in jedem Fall zu einem Fehler 2. Grades.

In der Auswertungstabelle für ein individuelles Tragmittel wurden die Wamzustände mit dem Zusatz "a" bezeichnet, und in den Auswertungstabellen für Aufzugsanlagen mit mehreren Tragmitteln wurden die Wamzustände mit dem Zusatz "b" ergänzt. In einer beispielhaften Ausführungsform wird in einer Aufzugsanlage mit mehreren Tragmitteln sowohl ein Warnzustand für jedes einzelne Tragmittel ermittelt wie auch ein Warnzustand für die gesamte Aufzugsanlage. Dabei hat der Warnzustand für jedes einzelne Tragmittel den Zusatz "a" und der Warnzustand für die Aufzugsanlage insgesamt hat den Zusatz "b". Massgebend für das Weiterbetreiben bzw. ausser Betrieb nehmen der Aufzugsanlage ist nun der schwerwiegendste Warnzustand. Dies kann sowohl ein Warnzustand eines individuellen Tragmittels sein, als auch ein Warnzustand für die gesamte Aufzugsanlage.
Beispielsweise führen zwei beschädigte Zugträger in der Auswertungstabelle für eine Aufzugsanlage mit drei Tragmitteln zu einem Fehler 1. Grades. Falls diese zwei beschädigten Zugträger in demselben Tragmittel vorkommen, führt dies in der Betrachtung für dieses individuelle Tragmittel zu einem Fehler 2. Grades (siehe Auswertungstabelle für ein individuelles Tragmittel). Demzufolge kann durch dieses beispielhafte Verfahren unterschieden werden, ob defekte Zugträger gehäuft in einem Tragmittel vorkommen oder nicht. Ein gehäuftes Auftreten von Defekten in einem einzigen Tragmittel ist tendenziell gefährlicher für den Gesamtzustand der Aufzugsanlage und wird daher in diesem Ausführungsbeispiel schwerwiegender gewichtet als ein verteiltes Auftreten von Defekten in Zugträgern, verteilt auf verschiedene Tragmittel.

Es versteht sich von selbst, dass im Rahmen der vorliegenden Erfindung eine Vielzahl weiterer Auswertungstabellen realisierbar sind. Die in Figur 3 dargestellten Auswertungstabellen dienen daher lediglich der Illustration des allgemeinen Prinzips.

## Patentansprüche

1. Verfahren zur Überwachung zumindest eines Tragmittels (1) in einer Aufzugsanlage (40), wobei das Tragmittel (1) elektrisch leitende Zugträger (5) umfasst, welche von einem elektrisch isolierenden Mantel (6) umgeben sind, das Verfahren umfassend:
- Überwachen eines elektrischen Widerstandes der Zugträger (5), wobei durch eine Überwachungsvorrichtung (3) zumindest zwei der Zustände:
- unterbrochener Zugträger
- geerdeter Zugträger
- beschädigter Zugträger
feststellbar sind;
- Auswerten der festgestellten Zustände der Zugträger (5), wobei
- ein unterbrochener Zugträger (5) durch einen gegen unendlich strebenden elektrischen Widerstand feststellbar ist,
- ein geerdeter Zugträger (5) durch einen gegen Null strebenden elektrischen Widerstand feststellbar ist,
- ein beschädigter Zugträger (5) durch einen erhöhten oder durch einen erniedrigten elektrischen Widerstand feststellbar ist, und
wobei die Zustände einem Warnzustand zugeordnet werden; und
- Weiterbetreiben oder Weiterbetreiben unter Absetzung einer Vorwarnung oder Ausserbetriebnehmen der Aufzugsanlage (40) unter Berücksichtigung des Warnzustandes,
**dadurch gekennzeichnet, dass** beim Auswerten sowohl jedem einzelnen Tragmittel (1) mit allen dazugehörigen Zugträgern (5) als auch einer Summe aller Tragmittel (1) in der Aufzugsanlage (40) mit allen dazugehörigen Zugträgern (5) je einen Warnzustand zugeordnet werden, und
dass für das Weiterbetreiben bzw. Ausserbetriebnehmen der Aufzugsanlage (40) ein schwerwiegendster Warnzustand, ausgewählt aus dem schwerwiegendsten Warnzustand jedes einzelnen Tragmittels (1) und dem Warnzustand der Summe aller Tragmittel (1), massgebend ist.

2. Verfahren nach Anspruch 1, wobei beim Überwachen drei Zustände durch die Überwachungsvorrichtung (3) feststellbar sind.

3. Verfahren nach einem der vorhergehenden Ansprüche, wobei den Zugträgern (5) zumindest die Wamzustände
- kein Fehler
- Fehler 1. Grades
- Fehler 2. Grades
zugeordnet werden können.

4. Verfahren nach Anspruch 3, wobei beim Weiterbetreiben oder Weiterbetreiben unter Absetzung einer Vorwarnung oder Ausserbetriebnehmen der Aufzugsanlage (40)
- der Warnzustand kein Fehler zum Weiterbetreiben führt
- der Warnzustand Fehler 1. Grades zum Weiterbetreiben unter Absetzung einer Vorwarnung führt
- der Warnzustand Fehler 2. Grades zur Ausserbetriebnahme der Aufzugsanlage (40) führt.

5. Verfahren nach einem der Ansprüche 3 oder 4, wobei beim Auswerten ein unterbrochener Zugträger (5) oder ein geerdeter Zugträger (5) zu einem schwerwiegenderen Warnzustand führt als ein beschädigter Zugträger (5).

6. Verfahren nach einem der Ansprüche 3 bis 5, wobei einem Tragmittel (1) mit einem unterbrochenen Zugträger (5) oder einem geerdeten Zugträger (5) in jedem Fall ein Fehler 2. Grades zugeordnet wird.

7. Verfahren nach einem der Ansprüche 3 bis 6, wobei ein Tragmittel (1) mit zumindest einem beschädigten Zugträger (5)
- zu einem Fehler 1. Grades führt, wenn höchstens ein Zugträger (5) pro Tragmittel (1) einen beschädigten Zugträger (5) aufweist und wenn die Anzahl beschädigter Zugträger (5) kleiner ist als die Anzahl Tragmittel (1)
- zu einem Fehler 2. Grades führt, wenn mehr als ein Zugträger (5) pro Tragmittel (1) beschädigt ist oder wenn die Anzahl beschädigter Zugträger (5) gleich gross oder grösser ist als die Anzahl Tragmittel (1).

8. Verfahren nach einem der vorhergehenden Ansprüche, wobei beim Ausserbetriebnehmen der Aufzugsanlage (40) eine vordefinierte Position einer Aufzugskabine (41) angefahren wird, bevor die Aufzugsanlage (40) für weitere Fahrten ausser Betrieb gesetzt wird.

9. Verfahren nach einem der vorhergehenden Ansprüche, wobei beim Weiterbetreiben unter Absetzung einer Vorwarnung eine für die Aufzugsanlage (40) zuständige Unterhaltsstelle über den festgestellten Zustand der Zugträger (5) oder über den dazu zugeordneten Warnzustand informiert wird.

10. Verfahren nach einem der vorhergehenden Ansprüche, wobei das Verfahren weiter den Schritt umfasst:
- Anzeigen eines festgestellten Zustandes der Zugträger (5) oder eines den Tragmitteln (1) zugeordneten Warnzustandes an einer in der Aufzugsanlage (40) angeordneten Anzeigeeinrichtung.

11. Aufzugsanlage (40) mit zumindest einem Tragmittel (1), wobei das Tragmittel (1) elektrisch leitende Zugträger (5) umfasst, welche von einem elektrisch isolierenden Mantel (6) umgeben sind, und einer dem Tragmittel (1) zugeordneten Überwachungsvorrichtung (3), wobei in der Aufzugsanlage (40) das Verfahren gemäss einem der Ansprüche 1 bis 10 durchführbar ist.

## Claims

1. Method for monitoring at least one traction means (1) in a lift assembly (40) wherein the traction means (1) comprises electrically conducting tension carriers (5) which are surrounded by an electrically conducting jacket (6), the method comprising:
- monitoring an electrical resistance of the tension carriers (5), wherein at least two states:
- interrupted tension carrier
- earthed tension carrier
- damaged tension carrier
can be ascertained by a monitoring device (3):
- evaluating the ascertained states of the tension carrier (5), wherein
- an interrupted tension carrier (5) can be ascertained by an electrical resistance which tends to infinity,
- an earthed tension carrier (5) can be ascertained by an electrical resistance which tends to zero,
- a damaged tension carrier (5) can be ascertained by an increased or by a reduced electrical resistance and
wherein the states are assigned to a warning state; and
- further operating or further operating whilst delivering a pre-warning or putting the lift assembly (40) out of operation taking into account the warning state,
**characterized in that** during the evaluation both each individual traction means (1) with all appurtenant tension carriers (5) and also a sum of all the traction means (1) in the lift assembly (40) with all appurtenant tension carriers (5) are each assigned a warning state and
that for further operation or putting the lift assembly (40) out of operation a most serious warning state selected from the most serious warning state of each individual traction means (1) and the warning state of the total of all the traction means (1) is definitive.

2. The method according to claim 1, wherein during monitoring three states can be ascertained by the warning device (3).

3. The method according to one of the preceding claims, wherein the tension carriers (5) can be assigned at least the warning states
- no fault
- first degree fault
- second degree fault.

4. The method according to claim 3, wherein during further operation or further operation whilst delivering a preliminary warning or putting the lift assembly (40) out of operation
- the warning state no fault results in further operation
- the warning state first degree fault results in further operation whilst delivering a preliminary warning
- the warning state second degree fault results in putting the lift assembly (40) out of operation.

5. The method according to one of claims 3 or 4, wherein during the evaluation an interrupted tension carrier (5) or an earthed tension carrier (5) results in a more serious warning state than a damaged tension carrier (5).

6. The method according to one of claims 3 to 5, wherein a traction means (1) having an interrupted tension carrier (5) or an earthed tension carrier (5) is assigned a second degree error in each case.

7. The method according to one of claims 3 to 6, wherein a traction means (1) having at least one damaged tension carrier (5)
- results in a first degree fault if at most one tension carrier (5) per traction means (1) has a damaged tension carrier (5) and if the number of damaged tension carriers (5) is smaller than the number of traction means (1),
- results in a second degree fault if more than one tension carrier (5) per traction means (1) is damaged or if the number of damaged tension carriers (5) is equal to or greater than the number of traction means (1).

8. The method according to one of the preceding claims, wherein when putting the lift assembly (40) out of operation a predefined position of a lift cabin (41) is approached before the lift assembly (40) is put out of operation for further journeys.

9. The method according to one of the preceding claims, wherein during further operation whilst delivering a preliminary warning a maintenance point responsible for the lift assembly (40) is informed of the ascertained state of the tension carriers (5) or of the warning state assigned thereto.

10. The method according to one of the preceding claims, wherein the method further comprises the step:
- displaying an ascertained state of the tension carrier (5) or of a warning state assigned to the traction means (1) on a display device assigned to the lift assembly (40).

11. Lift assembly (40) comprising at least one traction means (1), wherein the traction means (1) comprises electrically conducting tension carriers (5) which are surrounded by an electrically conducting jacket (6), and a monitoring device (3) assigned to the traction means (1), wherein the method according to one of claims 1 to 10 can be performed in the lift assembly (1).

## Revendications

1. Procédé, destiné à superviser au moins un moyen porteur (1) dans une installation d'ascenseurs (40), le moyen porteur (1) comprenant des supports de traction (5) conducteurs électriques, lesquels sont entourés par une enveloppe (6) isolante électrique, le procédé comprenant :
- la supervision d'une résistance électrique du support de traction (5), par un dispositif de supervision (3), au moins deux des états :
- support de traction interrompu
- support de traction mis à la terre
- support de traction endommagé
pouvant être constatés ;
- l'évaluation des états constatés des supports de traction (5),
- un support de traction (5) interrompu par une résistance électrique tendant vers l'infini pouvant être constaté,
- un support de traction (5) mis à la terre par une résistance électrique tendant vers le neutre pouvant être constaté,
- un support de traction (5) endommagé par une résistance électrique élevée ou abaissée pouvant être constaté, et
les états étant associés à un état d'alerte ; et
- la poursuite du fonctionnement ou la poursuite du fonctionnement en déposant une alerte préalable ou la mise hors service de l'installation d'ascenseurs (40) sous considération de l'état d'alerte,
**caractérisé en ce que** lors de l'évaluation, un état d'alerte est affecté aussi bien à chaque moyen porteur (1) individuel avec tous les supports de charge (5) associés, qu'également à une somme de tous les moyens porteurs (1) dans l'installation d'ascenseurs (40) avec tous les supports de charge (5) associés, et
**en ce que** pour la poursuite du fonctionnement ou la mise hors fonction de l'installation d'ascenseurs (40) un état d'alerte le plus grave, choisi parmi les états d'alerte les plus graves de chaque moyen porteur (1) individuel et l'état d'alerte de la somme de tous les moyens porteurs (1) est déterminant.

2. Procédé selon la revendication 1, lors de la supervision, trois états pouvant être constatés par le dispositif de supervision (3).

3. Procédé selon l'une quelconque des revendications précédentes, aux supports de charge (5) pouvant être affectés au moins les états d'alerte
- aucun défaut
- défaut du 1^{er} degré
- défaut du 2^{ème} degré.

4. Procédé selon la revendication 3, lors de la poursuite du fonctionnement ou de la poursuite du fonctionnement en déposant une alerte préalable ou de la mise hors service de l'installation d'ascenseurs (40)
- l'état d'alerte aucun défaut conduisant à la poursuite du fonctionnement
- l'état d'alerte défaut du 1^{er} degré conduisant à la poursuite du fonctionnement en déposant une alerte préalable
- l'état d'alerte défaut du 2^{ème} degré conduisant à la mise hors service de l'installation d'ascenseurs (40).

5. Procédé selon l'une quelconque des revendications 3 ou 4, lors de l'évaluation, un support de traction (5) interrompu ou un support de traction (5) mis à la terre conduisant à un état d'alerte plus grave qu'un support de traction (5) endommagé.

6. Procédé selon l'une quelconque des revendications 3 à 5, à un moyen porteur (1) avec un support de traction (5) interrompu ou un support de traction (5) mis à la terre étant affecté dans tous les cas un défaut de 2^{ème} degré.

7. Procédé selon l'une quelconque des revendications 3 à 6, un moyen porteur (1) avec au moins un support de traction (5) endommagé
- conduisant à un défaut de 1^{er} degré, si au maximum un support de traction (5) par moyen porteur (1) comporte un support de traction (5) endommagé et si le nombre des supports de traction (5) endommagés est inférieur au nombre de moyens porteurs (1)
- conduisant à un défaut de 2^{ème} degré si plus d'un support de traction (5) par moyen porteur est endommagé ou si le nombre de supports de traction (5) endommagés est supérieur ou égal au nombre de moyens porteurs (1).

8. Procédé selon l'une quelconque des revendications précédentes, lors de la mise hors service de l'installation d'ascenseurs (40), une position prédéfinie d'une cabine d'ascenseurs (41) étant abordée, avant que l'installation d'ascenseurs (40) soit mise hors service pour d'autres déplacements.

9. Procédé selon l'une quelconque des revendications précédentes, lors de la poursuite du fonctionnement en déposant une alerte préalable, un service d'entretien compétent pour l'installation d'ascenseurs (40) étant informé sur l'état constaté des supports de traction (5) ou sur l'état d'alerte qui y est affecté.

10. Procédé selon l'une quelconque des revendications précédentes, le procédé comprenant en outre l'étape :
- de l'affichage d'un état constaté des supports de traction (5) ou d'un état d'alerte affecté aux moyens porteurs (1) sur un système d'affichage placé dans l'installation d'ascenseurs (40).

11. Installation d'ascenseurs (40) doté d'au moins un moyen porteur (1), le moyen porteur (1) comprenant des supports de traction (5) conducteurs électriques, lesquels sont entourés par une enveloppe (6) isolante électrique, et d'un dispositif de supervision (3) affecté au moyen porteur (1), dans l'installation d'ascenseurs (40) le procédé selon l'une quelconque des revendications 1 à 10 étant réalisable.
